# EUROPÄISCHE PATENTSCHRIFT

(11) **EP 0 806 351 B1**
(45) Veröffentlichungstag und Bekanntmachung des Hinweises auf die Patenterteilung: **29.12.1999**
(21) Anmeldenummer: 96107168.5
(22) Anmeldetag: 07.05.1996
(51) Int. Cl.: B65B 29/00, B65D 81/34, B65B 29/04

(54) **Doppelkammer-Aufgussbeutel, insbesondere für Tee, und Verfahren zu seiner Herstellung**
Twin-compartment infusion bag, especially for tea, and process for its manufacture
Sachet d'infusion à deux compartiments, particulièrement pour thé, et procédé pour sa fabrication

(43) Veröffentlichungstag der Anmeldung: 12.11.1997
(62) Teilanmeldung aus: 98110963.0
(73) Patentinhaber: TEEPACK SPEZIALMASCHINEN GMBH & CO. KG, D-40667 Meerbusch (DE)
(72) Erfinder: Lohrey, Wilhelm, 40668 Meerbusch (DE); Vomberg, Rainer, 41844 Wegberg (DE)
(74) Vertreter: Stenger, Watzke & Ring Patentanwälte

(56) Entgegenhaltungen:
- EP-A- 0 049 829
- DE-A- 2 603 494
- DE-A- 3 807 795
- GB-A- 881 784

## Beschreibung

Die Erfindung betrifft einen Doppelkammer-Aufgußbeutel gemäß dem Oberbegriff des Patentanspruchs 1. Die Erfindung betrifft ferner ein Verfahren zum Herstellen, Füllen und Verschließen derartiger Doppelkammer-Aufgußbeutel, sowie eine Vorrichtung zur Durchführung des Verfahrens.

Aufgußbeutel für Tee sind in verschiedenen Ausführungsformen gebräuchlich. Insbesondere hat sich die Verwendung von Doppelkammer-Aufgußbeuteln durchgesetzt, die zwei benachbart zueinander angeordnete, Seite an Seite liegende Kammern aufweisen, die jeweils ein Quantum von getrockneten und zerkleinerten Teeblättern enthalten. Die beiden Kammern sind am Boden durch eine Querfaltung, auch Bodenfalz genannt, miteinander verbunden und an ihrem Kopfende gemeinsam durch eine Verbindung verschlossen, an der ein Faden mit einem Etikett befestigt ist. Hierzu wird in der Regel ein in zwei Arbeitsgängen hergestellter Kopfverschlußfalz gebildet, indem in einem ersten Arbeitsgang die Ecken des Aufgußbeutels eingefaltet werden und in einem zweiten Arbeitsgang der an der Spitze stehen bleibende trapezförmige Teil umgelegt wird, woraufhin die eingefalteten Teile durch eine Verschlußklemme unter gleichzeitiger Befestigung eines Fadenendes miteinander verbunden werden. Der so aufgebaute Doppelkammer-Aufgußbeutel besteht aus einem leicht durchlässigen Material, welches es der Aufgußflüssigkeit ermöglicht, die auszulaugende Substanz, insbesondere den Tee, aufzuschließen und die darin enthaltenen Stoffe zu lösen. Insbesondere wird hierzu Filterpapiermaterial verwendet.

Ein derartiger Doppelkammer-Aufgußbeutel ist aus der deutschen Patentschrift der Anmelderin 1 001 944 bekannt. Zu seiner Herstellung wird eine gleichförmig vorwärts bewegte Filterpapierbahn an ihren Rändern aufgewölbt, werden gleiche Quanten der auszulaugenden Substanz in gleichmäßigen Abständen auf die Stoffbahn aufgebracht und wird durch Falten der Längsränder der Stoffbahn ein fortlaufender Schlauch gebildet. Anschließend wird ein zwei Substanzquanten enthaltendes Stück des Schlauches abgeschnitten und dieses Stück quergefaltet, so daß durch die Querfaltung zwei, je ein Substanzquantum enthaltende Kammern entstehen, die Seite an Seite gelegt werden. Die bis dahin noch offenen Enden des Schlauchstückes bzw. der beiden Kammern werden zusammengelegt und gemeinsam durch eine Verbindung verschlossen, die aus den umgelegten Ecken und dem darüber gefalteten trapezförmigen Abschlußstück sowie der eingeschlagenen Verschlußklemme aus Metall besteht. Bei diesem Verschließen wird an dem entstandenen Aufgußbeutel gleichzeitig ein Faden befestigt, der an seinem freien Ende ein Etikett trägt, das ebenfalls durch eine eingeschlagene Heftklammer mit dem Faden verbunden ist. Nachteilig ist dabei, daß der Beutelverschluß kompliziert aufgebaut ist, daß viele Arbeitsgänge in maschinell schwieriger Technik erforderlich sind und für die Befestigung des Fadens mit dem Beutel und dem Etikett Metallklammern gebraucht werden.

Aus der GB 881 748 A ist ein Doppelkammer-Aufgußbeutel gemäß dem Oberbegriff des Anspruchs 1 bekannt, dessen beide Kammern über eine am Boden vorgenommene Querfaltung miteinander in Verbindung stehen. Kopfseitig werden die beiden Kammern nach dem Zusammenfalten durch eine einzige quer verlaufende Heißsiegelung geschlossen und miteinander verbunden, wobei eine Öffnung mittig vorgesehen ist, durch die ein Etikettfaden hindurchgeführt werden kann.

Aus der DE 691 00 244 T2 ist ein Doppelkammer-Aufgußbeutel bekannt, dessen beide Kammern am Bodenfalz gegeneinander abgeschlossen sind. Hierzu werden die beiden Längsseiten durch zwei Randsiegelungen und das Kopfende sowie das Bodenende jeder Kammer durch je eine Profilendsiegelung verschlossen, wobei die Kopfsiegelung ein konvexes Profil hat, während die bodenseitige Siegelung mit einem konkaven Profil ausgeführt wird, um seitliche Verlängerungen zu bilden, die durch entsprechende Faltung einen W-förmigen Bodenfalz bilden. Bei dem Verfahren zur Herstellung eines solchen Doppelkammer-Aufgußbeutels werden zwei Paare von einlagigen Filterpapier-Bahnen, insgesamt also vier Bahnen, aus heißsiegelbarem Filterpapiermaterial übereinander geführt, um mittels in Längsrichtung verlaufender Heißsiegelungen an den Rändern (Randsiegelungen) zwei rohrförmige Bahnen zu bilden. Vorher werden Teeportionen in beabstandeten Intervallen auf der unteren Bahn jedes Paares abgesetzt. Mit querverlaufenden Heißsiegelungen zwischen den Teeportionen werden nach dem Siegeln der Längsrändern die Kammern gebildet und verschlossen. Anschließend werden die beiden rohrförmigen Bahnen mit den Kammern ausgerichtet an den bestehenden Quersiegelungen geschnitten, um die Paare von Kammern abzutrennen und werden die Kammern an den unteren Verlängerungen miteinander verschweißt, während ihre oberen Enden noch unverbunden gelassen werden.

Abschließend werden die beiden den Aufgußbeutel bildenden Kammern um 180° umeinanderherum geführt, so daß die oberen Enden jedes Paares von Kammern zusammengebracht werden und aneinander gesiegelt werden können. Dabei wird auch der Faden mit einer vorbereiteten Heißsiegelung oder Klebung am Kopfende des Beutels angebracht. Nachteilig ist hierbei, daß keine Auslaugung des Tees über den Bodenbereich der Kammern stattfinden kann, da diese durch eine Heißsiegelung völlig voneinander getrennt sind. Die zum Auslaugen, d.h. dem Durchtritt von Flüssigkeit zur Verfügung stehenden durchlässigen Beutelbereiche sind durch die Rundumversiegelung stark reduziert. Darüber hinaus ist die Herstellungsweise technisch kompliziert und aufwendig, so daß eine Fabrikation auf einer schnellaufenden Maschine nur schwer möglich ist.

Auch bei dem in der DE 38 07 795 C2 beschriebenen Teeaufgußbeutel wird eine Trennung der Kammern im Bodenbereich durch Heißsiegeln vorgenommen, so daß an diesem bekannten Beutel ebenfalls obige Nachteile vorliegen.

Der Erfindung liegt in Anbetracht dieses Standes der Technik die **Aufgabe** zugrunde, unter Meidung genannter Nachteile einen Doppelkammer-Aufgußbeutel der eingangs beschriebenen Gattung, insbesondere für Tee, zu entwickeln, der allen Anforderungen an ein erfolgreiches Auslaugen durch große, durchlässige Oberflächen genügt und eine einfache Verschlußverbindung für eine gleichzeitige Befestigung des Etikett-Fadens ohne Metallklemme aufweist. Dem Verfahren und der Vorrichtung zur Herstellung eines solchen Aufgußbeutels gemäß der Erfindung findung liegt die **Aufgabe** zugrunde, die Fabrikation auf einer schnellaufenden Maschine, mit insbesondere mehr als 500 Stück pro Minute, zu ermöglichen.

Die erste Aufgabe ist erfindungsgemäß durch die kennzeichnenden Merkmale des Patentanspruches 1 gelöst. Durch diese Maßnahmen wird an einem Doppelkammer-Aufgußbeutel mit über die Querfaltung am Boden miteinander verbundenen Kammern sowohl ein erfolgreiches Auslaugen sichergestellt als auch eine technisch einfache Verschlußverbindung der Kammern am Kopfende mit einer überraschend zweckmäßigen Fadenbefestigung geschaffen. Durch die innenliegende Anordnung des Fadens als Schlaufe zwischen den beiden Kammern des Doppelkammer-Aufgußbeutels wird jeglicher störender Einfluß des Fadens auf die weiterführenden Verarbeitungs- und Verpackungsvorgänge vermieden und wird eine einfache Handhabung durch den Benutzer bereitgestellt, der durch einen Zug am Etikett den schlaufenförmig gelegten Faden freilegen und als Aufhänger für den Doppelkammer-Aufgußbeutel benutzen kann. Dadurch, daß die beiden Stränge der Fadenschlaufe mit Abstand zueinander durch die querverlaufende Heißsiegelung geführt sind, wobei die Heißsiegelung derart ausgeführt ist, daß mindestens ein, vorzugsweise zwei kanalartige, zueinander beabstandete Bereiche zur Fadendurchführung freibleiben, wird eine außerordentlich kompakte, in sich geschlossene und damit leicht handhabbare Beuteleinheit zur Verfügung gestellt, bei der die Faden-Schlaufe vollständig im Innenraum zwischen den beiden Kammern untergebracht ist und durch Zug am Etikett herausziehbar ist, wobei eine geschlossene Aufhängungsöse für den Beutel ausgebildet ist. Die freien- Fadenenden können mit einem dachartig gefalteten Etikettstreifen verbunden sein, wobei vorzugsweise die Fadenenden von den Seiten gegeneinander verlaufend in die Faltung des Etiketts eingeführt und dort befestigt, insbesondere heißgesiegelt sind, so daß die darunter sich erstreckenden Dachflächen des Etiketts frei bleiben und nach Art eines Reiters auf das Kopfende des Beutels bei innenliegender Fadenschlaufe aufsetzbar sind. Um das Herausziehen störungsfrei zu gestalten, ist es zweckmäßig, die Fadenschlaufe mäanderförmig im Innenraum zwischen den beiden Kammern zu legen.

In einer bevorzugten Ausführungsform des erfindungsgemäßen Doppelkammer-Aufgußbeutels ist dieser aus einer heißsiegelbaren Stoffbahn, insbesondere Filterpapierbahn, hergestellt, die etwa mittig um ihre Längsachse eingeschlagen oder gefaltet ist und mittels einer Längsrandsiegelung zu einem Schlauch geformt ist, der durch eine etwa mittige Querfaltung in zwei miteinander verbundene Kammern unterteilt ist, deren Kopfenden durch die Quer-Heißsiegelung verschlossen sind und am Kopfende durch eine weitere querverlaufende Heißsiegelung als Verschlußverbindung mit innerer, herausziehbarer Fadenschlaufe verbunden sind. In dieser Ausführungsform weist der fertige Doppelkammer-Aufgußbeutel an jeder Kammer eine Längsrandsiegelung und querverlaufende Kopfsiegelungen auf, während die andere Längsseite und der Boden durch Faltung entstehen. Mit einer derartigen Beutelform läßt sich in mehrbahniger, insbesondere doppelbahniger Verfahrensweise eine hohe Maschinentaktzahl von mehr als 500 Takten pro Minute erreichen und wird der Filterpapiereinsatz um etwa 20 Prozent im Vergleich zur bisherigen Beutelform reduziert.

Vorzugsweise ist die Längsrandsiegelung nach innen eingefaltet, um den Doppelkammer-Aufgußbeutel in der Breite kleiner zu halten und der Längsnaht durch die Faltung eine Festigkeitserhöhung zu geben, wobei optische Identität zu bekannten Aufgußbeuteln und gleiche Abmessungen erzielt werden. Die weitere Aufgabe ist durch das Verfahren gemäß Patentanspruch 7 und durch die Vorrichtung gemäß Patentanspruch 11 gelöst.

Beim Verfahren wird vorzugsweise zweibahnig gearbeitet und die ebene Bahn zur Ausbildung eines Doppelschlauchs auf etwa vierfache Beutelbreite verbreitert. Auf dieser breiten ebenen Bahn werden parallel und symmetrisch in gleichen Abständen zueinander zwei Reihen von Substanzquanten positioniert und werden dann durch Umschlagen der Längsränder der breiten Bahn nach innen zur Längsmitte hin bis zur Berührung auf Stoß oder Überlappung sowie durch eine Mittel-Längs-Heißsiegelung der Längsränder miteinander und mit dem korrespondierenden, darunter liegenden Teil der Bahn der Doppelschlauch mit zwei Reihen von Substanzquanten, also einer Reihe von Substanzquanten pro Einzelschlauch, gebildet. Anschließend wird der Doppelschlauch durch einen Längsschnitt in der Mittel-Längs-Heißsiegelung in zwei Einzelschläuche getrennt und wird in einem nächsten Verfahrensschritt in Abständen von jeweils zwei Substanzquanten in Querrichtung eine Heißsiegelung an beiden Einzelschläuchen durchgeführt. An diesen Quersiegelungen werden die beiden nebeneinander angeordneten Einzelschläuche sodann geschnitten und wird anschließend in an sich bekannter Weise die Querfaltung zur Ausbildung des Bodenfalzes und der Beutelkammern sowie die Anordnung der Kammern Seite an Seite zueinander vorgenommen, wobei der Faden zwischen den Kammern in Form einer Schlaufe eingelegt wird. Abschließend werden die Quersiegelungen kopfseitig derart miteinander heißgesiegelt, daß die beiden Stränge der Fadenschlaufe mit ihren freien Enden außen vorstehen und diese mittels eines dachförmig gefalteten Etiketts miteinander verbunden werden.

Vorzugsweise wird vor dem Verfahrensschritt der Querfaltung die Längsrandsiegelung nach oben umgefaltet, damit sie nach der Querfaltung im Innenraum zu den beiden Kammern positioniert ist. Die durch die Schlaufenbildung entstehenden freien Fadenenden werden zweckmäßigerweise von den Seiten gegeneinander verlaufend in die Faltung des Etiketts eingeführt und dort linienförmig durch Heißsiegelung am Etikett befestigt, wobei die sich darunter erstreckenden Dachflächen des Etiketts frei bleiben und nach Art eines Reiters auf die querverlaufende Heißsiegelung des Beutels bei innenliegender Fadenschlaufe aufgesetzt wird.

Generell ist anzumerken, daß anstelle der Heißsiegelungen in äquivalenter Weise Klebeverfahren eingesetzt werden können, wo dies in Abhängigkeit der anzuwendenden Materialien, Fertigungsverfahren und Maschinen zweckmäßig sein kann.

Weitere Einzelheiten, Merkmale und Vorteile des Gegenstandes der Erfindung ergeben sich aus der nachfolgenden Beschreibung der zugehörigen Zeichnung, in der der erfindungsgemäße Doppelkammer-Aufgußbeutel schematisch in mehreren Ausführungsformen sowie eine Vorrichtung zur Durchführung des erfindungsgemäßen Verfahrens schematisch dargestellt sind. In der Zeichnung zeigt:
- Fig. 1: einen Doppelkammer-Aufgußbeutel im Abpackzustand, perspektivisch,
- Fig. 2: den Doppelkammer-Aufgußbeutel der Fig. 1 im Gebrauchszustand,
- Fig. 3: eine Ausführungsform eines Doppelkammer-Aufgußbeutels mit einer linksseitigen Längsrandsiegelung, perspektivisch,
- Fig. 4: eine bevorzugte Ausführungsform eines Doppelkammer-Aufgußbeutels mit eingefalteter rechtsseitiger Längsrandsiegelung,
- Fig. 5: einen Ausschnitt aus einem Doppelschlauch, der ein Zwischenstadium im Rahmen der Herstellung des Doppelkammer-Aufgußbeutels der Fig. 3 verdeutlicht, in schematischer Draufsicht,
- Fig. 6: ein weiteres Zwischenstadium in schematischer Seitenansicht,
- Fig. 7: eine Vorrichtung zum Herstellen, Füllen und Verschließen von Doppelkammer-Aufgußbeuteln, schematisch.

Der in Fig. 1 der Zeichnung dargestellte Doppelkammer-Aufgußbeutel 1 weist zwei, Seite an Seite aneinanderliegende Kammern 2 und 3 auf, die am Boden 4 über eine W-förmige Querfaltung 5 miteinander verbunden sind und jeweils ein vorgegebenes Quantum an durch eine Aufgußflüssigkeit auszulaugender Substanz, insbesondere Tee, enthalten. Die beiden Kammern 2 und 3 sind an ihrem Kopfende 6 durch eine in Querrichtung verlaufende Heißsiegelung 7 bzw. 8 verschlossen.

Zwischen den Seite an Seite aneinanderliegenden Kammern 2 und 3 befindet sich ein Innenraum 9, in welchem mäanderförmig ein Faden 10 eingelegt ist, an dessen freien Enden 12, 13 außen ein Etikett 11 angebracht ist. Der mäanderförmig im Innenraum 9 zwischen den beiden Kammern 2 und 3 angeordnete Faden 10 bildet demzufolge mindestens eine, im Ausführungsbeispiel mehrere Schlaufen 14, die es ermöglichen, ihn in seiner gesamten Länge im Abpackzustand zwischen den beiden Kammern "zu verstecken".

Um den soweit beschriebenen Doppelkammer-Aufgußbeutel 1 fertigzustellen, ist es erforderlich, die beiden Kammern 2 und 3 an ihrem Kopfende miteinander zu verbinden. Diese Verschlußverbindung der Kammern 2 und 3 ist durch eine querverlaufende Heißsiegelung 15 vorgenommen, die in Fig. 1 der Zeichnung schraffiert dargestellt ist und in einem zusätzlichen Verfahrensschritt erstellt wird, nachdem die bereits mit den querverlaufenden Heißsiegelungen 7 und 8 versehenen Kopfenden 6 der Kammern maschinell aneinandergelegt worden sind. Um dabei die Herausführung der Fadenenden 12 und 13 aus dem Innenraum 9 heraus nach außen zu ermöglichen, wird die querverlaufende Heißsiegelung 15 derart ausgeführt, daß zwei kanalartige, zueinander beabstandete Bereiche 16, 17 für die Fadendurchführung frei bleiben.

Um eine einfache Verbindung mit dem Etikett 11 zu ermöglichen, ist dieses aus einem dachartig gefalteten Etikettstreifen hergestellt, dessen Form aus Fig. 2 der Zeichnung ersichtlich ist. Die Fadenenden 12 und 13 werden von den Seiten gegeneinander verlaufend in die Faltung des Etiketts 11 eingeführt und dort durch Heißsiegelung befestigt. Die unter der Heißsiegelung sich erstreckenden Dachflächen des Etiketts 11 bleiben frei und können nach Art eines Reiters auf das Kopfende 6 des Beutels bei innenliegender Fadenschlaufe 14 aufgesetzt werden, wie Fig. 1 der Zeichnung verdeutlicht. Der Benutzer kann dann in einfacher Weise den Reiter, d.h. das Etikett 11, vom Beutel 1 abziehen und den Faden durch die kanalartigen Bereiche 16 und 17 aus dem Innenraum 9 herausziehen, bis die Schlaufe 14 an dem mittleren Bereich der querverlaufenden Heißsiegelung 15 zur Anlage kommt. Derart wird eine Aufhängungsöse 18 gebildet, die von dem Benutzer des Beutels 1 beispielsweise über die Tülle der Teekanne gehängt werden kann, so daß der in die Teekanne hineingehängte Beutel 1 perfekt einer Auslaugung durch das Wasser von allen Seiten zugänglich ist.

Bei dem in Fig. 3 der Zeichnung dargestellten Ausführungsbeispiel eines Teebeutels ist im Unterschied zu der Ausführungsform der Figuren 1 und 2 linksseitig eine Längsrandsiegelung 19 vorgesehen, die sich aus dem Herstellungsverfahren ergibt, das nachfolgend am Beispiel einer zweibahnigen Herstellung unter Bezugnahme auf die Figuren 4, 5 und 6 näher beschrieben wird. Ein wesentliches Charakteristikum des Beutels in der Ausführungsform gemäß Fig. 3 ergibt sich ferner dadurch, daß der in der Zeichnung rechte Längsrand 20 aus einer Längsfaltung des der Herstellung zugrundeliegenden Materialstreifens besteht.

Ausgangsbasis des sich aus den Figuren 4, 5 und 6 der Zeichnung ergebenden Verfahrens zum Herstellen, Füllen und Verschließen von Doppelkammer-Aufgußbeuteln 1 gemäß der in Fig. 3 der Zeichnung dargestellten Ausführungsform ist eine heißsiegelungsfähige Filterpapierbahn 21, die zur Ausbildung eines Doppelschlauchs auf etwa vierfache Beutelbreite B verbreitert ist. Bei dem dargestellten Beutel 1 beträgt die Breite der Filterpapierbahn etwa B = 180 mm. Sie wird von einer Materialrolle 22 durch eine Zugvorrichtung (Fig. 7) abgezogen und als zunächst ebene Bahn - ggf. nach Aufwölbung ihrer Ränder - einer Dosiervorrichtung 23 für Tee zugeführt. Von dieser werden positionierte Substanzquanten 24 (Fig. 5), also Teehäufchen, in gleichmäßigen Abständen in zwei Reihen parallel zueinander auf der Filterpapierbahn 21 abgelegt. Aus der Filterpapierbahn 21 wird anschließend durch Falzen der Längsränder über ein nicht dargestelltes Formstück ein Schlauch hergestellt, indem die Längsränder nach innen zur Längsmitte hin umgeschlagen werden, bis sie einander berühren oder geringfügig überlappen. Mittels Heißsiegelwalzen 25 werden die Längsränder miteinander und mit dem darunterliegenden korrespondierenden Teil der Filterpapierbahn 21 verbunden und wird eine Mittel-Längs-Heißsiegelung 26 von etwa 10mm Breite hergestellt. Es liegt nunmehr ein Doppelschlauch vor, der anschließend durch einen Längsschneider 27 in zwei Einzelschläuche 28, 29 geschnitten wird, indem in der Mittel-Längs-Heißsiegelung 26 ein Längsschnitt durchgeführt wird. Durch den Längsschnitt ergibt sich an jedem später fertiggestellten Doppelkammer-Beutel eine Längsrandsiegelung 19 und durch das Umlegen der Ränder der zugrundeliegenden Filterpapierbahn 21 nach innen die Längsfaltung 20 an der anderen Beutel-Längsseite, wie dies in Fig. 3 der Zeichnung dargestellt ist.

In einer bevorzugten, zeichnerisch in Fig. 4 dargestellten Ausführungsform eines Doppelkammer-Tee-Aufgußbeutels 39 ist die Längsrandsiegelung 19 nach innen eingefaltet, wie die Strichelung verdeutlicht. Der Teebeutel ist daher in der Breite kleiner, wobei die Längsnaht durch die Faltung eine Erhöhung ihrer Festigkeit erfährt. Optisch wird Identität zu bekannten Aufgußbeuteln gleicher Abmessungen erzielt. Vorrichtungsmäßig ist hierfür ein Einfalter 40 vorgesehen.

In Laufrichtung hinter dem Einfalter 40 findet sich eine Vorrichtung zur Quersiegelung mit Heißsiegelwalzen 30, die die endlosen, in Längsrichtung geschlossenen und in Abständen Substanzquanten 24 enthaltenden Einzelschläuche 28 und 29 in solchen Abständen in Schlauchstücke von gleicher Länge in Querrichtung einer Heißsiegelung unterzieht, daß jedes Schlauchstück in den beiden Einzelschläuchen 28 und 29 zwei Substanzquanten 24 enthält und jeweils zu einem Doppelkammer-Aufgußbeutel nachfolgend geformt werden kann. In Abständen von jeweils zwei Substanzquanten wird daher eine Quer-Heißsiegelung 31 über beide Einzelschläuche 28 und 29 durchgeführt und wird anschließend mit einem Querschneider 32 in der Mitte jeder Quer-Heißsiegelung 31 ein Schnitt durchgeführt, um die beiden Schlauchstücke zu bilden, aus denen im weiteren Verfahrensverlauf zwei Doppelkammerbeutel parallel zueinander in der zweibahnigen Verarbeitung hergestellt werden. Dabei sind die zur Bildung der Doppelkammer-Aufgußbeutel dienenden Schlauchstücke so bemessen und vorgeformt, daß nach einem nachfolgend beschriebenen Seite-an-Seite-Legen der die Kammern bildenden Schlauchstücke deren Kopfenden 6 miteinander zur Deckung gebracht werden, um eine Verschlußverbindung der Kammern miteinander ausführen zu können. Vorher ist jedoch noch die Auslegung eines Fadens für die Etikettbefestigung und die Herstellung eines W-förmigen Bodenfalzes erforderlich.

In Laufrichtung hinter der beschriebenen Einrichtung zum Abschneiden von Schlauchstücken mit dem Querschneider 32 ist eine Einrichtung 33 zum Auslegen und Ablängen des Fadens 10 in Längsrichtung angeordnet, die mit einer Einrichtung 34 zur Bildung des W-förmigen Bodenfalzes 5 zusammenwirkt. Diese weist für beide Einzelschläuche 28 und 29 jeweils ein Faltschwert 35 auf, welches durch eine Bewegung nach unten jeweils die Schlauchstücke in eine darunter angeordnete Matrize eindrückt und dadurch die die Substanzquanten 24 enthaltenden Schlauchteile Seite an Seite legt und den W-förmigen Bodenfalz 5 als Querfaltung ausbildet. In diesem Herstellungsstadium liegen also bereits die beiden Kammern jedes Schlauchstücks Seite an Seite und sind die Kopfenden der Kammern einander benachbart. Mit gegeneinander beweglichen Formbacken 36 werden die Kopfenden 6 der Kammern unter Einschluß des im Innenraum 9 befindlichen Fadens miteinander verklemmt und für die weiteren Verfahrensschritte gehalten.

Anschließend wird mit einem zangenartigen Werkzeug 37 eine Quersiegelung der Kopfenden 6 der beiden Kammern durchgeführt, wobei diese Heißsiegelung derart ausgeführt wird, daß die beiden kanalartigen, zueinander beabstandeten Bereiche 16 und 17 zur Fadendurchführung frei bleiben. Der Faden 10 ist daher frei beweglich und nicht mit eingesiegelt und kann nach außen herausgezogen werden.

In der sich in Laufrichtung anschließenden Einrichtung 38 zur Anbringung des Etiketts 11 am Faden 10 findet zunächst eine dachförmige Faltung des Etikettstreifens und sodann eine Einführung der beiden Fadenenden von den Seiten gegeneinander verlaufend in die Faltung des Etiketts ein, so daß ihre dortige Befestigung durch Heißsiegeln derart durchgeführt werden kann, daß die sich darunter erstreckenden Dachflächen des Etiketts 11 frei bleiben und nach Art eines Reiters auf den Beutelkopf aufgesetzt werden kann. An dieser Stelle sind in zweibahniger Verarbeitung zwei Doppelkammer-Aufgußbeutel fertiggestellt, die nebeneinander einer Kartonfüllung zugeführt werden können.

### Bezugszeichenliste

- 1: Doppelkammer-Aufgußbeutel
- 2: Kammer
- 3: Kammer
- 4: Boden
- 5: W-förmige Querfaltung
- 6: Kopfende
- 7: Heißsiegelung quer
- 8: Heißsiegelung quer
- 9: Innenraum
- 10: Faden
- 11: Etikett
- 12: Fadenende
- 13: Fadenende
- 14: Fadenschlaufen
- 15: querverlaufende Heißsiegelung
- 16: kanalartiger Bereich
- 17: kanalartiger Bereich
- 18: Aufhängungsöse
- 19: Längsrandsiegelung
- 20: Längsfaltung
- 21: Filterpapierbahn
- 22: Materialrolle
- 23: Dosiervorrichtung
- 24: Substanzquanten
- 25: Heißsiegelwalzen
- 26: Mittel-Längs-Heißsiegelung
- 27: Längsschneider
- 28: Einzelschlauch
- 29: Einzelschlauch
- 30: Heißsiegelwalzen
- 31: Quer-Heißsiegelung
- 32: Querschneider
- 33: Einrichtung zum Auslegen des Fadens
- 34: Einrichtung zur Bildung des Bodenfalzes
- 35: Faltschwert
- 36: Formbacken
- 37: zangenartiges Heißsiegel-Werkzeug
- 38: Einrichtung zum Anbringen des Fadens am Etikett
- 39: Doppelkammer-Teeaufgußbeutel
- 40: Einfalter

## Patentansprüche

1. Doppelkammer-Aufgußbeutel für eine durch eine Aufgußflüssigkeit auszulaugende Substanz, insbesondere Tee, mit zwei, Seite an Seite aneinanderliegenden, jeweils ein Substanzquantum (24) enthaltenden Kammern (2, 3), die am Boden (4) über eine Querfaltung (5) miteinander in Verbindung stehen und deren Kopfenden (6) durch eine Verbindung aneinandergeheftet sind, an der ein Faden (10) mit einem Etikett (11) befestigt ist, dessen Fadenschlaufe (14) vollständig im Innenraum zwischen den beiden Kammern (2,3) untergebracht ist und durch Zug am Etikett (11) herausziehbar ist,
**dadurch gekennzeichnet,**
daß die Kopfenden jeder Kammer (2, 3) durch eine separate Quer-Heißsiegelung (7, 8) verschlossen sind und miteinander durch eine weitere querverlaufende Heißsiegelung (15) verbunden sind, bei der der Faden (10) als Schlaufe (14) innen zwischen den Seite an Seite liegenden beiden Kammern (2, 3) geführt ist und das Etikett (11) mit den beiden durch die Schlaufenbildung entstehenden freien, außen angeordneten Fadenenden (12, 13) verbunden ist, daß die beiden Stränge der Fadenschlaufe (14) mit Abstand zueinander durch die querverlaufende Heißsiegelung (15) geführt sind und daß die Heißsiegelung (15) derart ausgeführt ist, daß zwei kanalartige, zueinander beabstandete Bereiche (16, 17) zur Fadendurchführung frei bleiben, wobei die Fadenschlaufe (4) durch Zug am Etikett (11) herausziehbar ist, indem eine geschlossene Aufhängungsöse (18) für den Beutel ausgebildet ist.

2. Doppelkammer-Aufgußbeutel nach Anspruch 1, dadurch gekennzeichnet, daß die freien Fadenenden (12, 13) mit einem dachartig gefalteten Etikettstreifen verbunden sind.

3. Doppelkammer-Aufgußbeutel nach Anspruch 2, dadurch gekennzeichnet, daß die Fadenenden (12, 13) von den Seiten gegeneinander verlaufend in die Faltung des Etiketts (11) eingeführt und dort befestigt, insbesondere heißgesiegelt, sind, wobei die darunter sich erstreckenden Dachflächen des Etiketts (11) frei bleiben und nach Art eines Reiters auf das Kopfende (6) des Beutels bei innenliegender Fadenschlaufe (14) aufsetzbar sind.

4. Doppelkammer-Aufgußbeutel nach einem der Ansprüche 1 bis 3, dadurch gekennzeichnet, daß die Fadenschlaufe (14) mäanderförmig im Innenraum (9) zwischen den beiden Kammern (2, 3) gelegt ist.

5. Doppelkammer-Aufgußbeutel nach einem der Ansprüche 1 bis 4, dadurch gekennzeichnet, daß er aus einer heißsiegelbaren Stoffbahn, insbesondere Filterpapierbahn (21), hergestellt ist, die etwa mittig um ihre Längsachse eingeschlagen oder gefaltet (20) ist und mittels einer Längsrandsiegelung (19) zu einem Schlauch geformt ist, der durch eine etwa mittige Querfaltung (5) in zwei miteinander verbundene Kammern (2, 3) unterteilt ist, deren Kopfenden durch die Quer-Heißsiegelung (7, 8) verschlossen sind und am Kopfende (6) durch eine weitere querverlaufende Heißsiegelung als Verschlußverbindung mit innerer, herausziehbarer Fadenschlaufe (14) verbunden sind.

6. Doppelkammer-Aufgußbeutel nach Anspruch 5, dadurch gekennzeichnet, daß die Längsrandsiegelung (19) nach innen eingefaltet ist.

7. Verfahren zum Herstellen, Füllen und Verschließen von Doppelkammer-Aufgußbeuteln für eine durch eine Aufgußflüssigkeit auszulaugende Substanz, insbesondere Tee, nach einem der Ansprüche 1 bis 6, aus einer zunächst ebenen Bahn des Beutelmaterials, insbesondere heißsiegelbares Filterpapiermaterial, auf der - ggf. nach Aufwölbung ihrer Ränder - positionierte Substanzquanten (24) der auszulaugenden Substanz in gleichmäßigen Abständen abgelegt werden, wobei anschließend aus der Bahn (21) ein fortlaufender Schlauch gebildet wird, der in einem nächsten Verfahrensschritt in regelmäßigen, jeweils zwei Substanzquanten (24) erfassenden Abständen entsprechend der Längenabmessung der herzustellenden Beutel einer Heißsiegelung in Querrichtung unterzogen wird und an den Quer-Heißsiegelungen (31) geschnitten wird und durch eine etwa mittige Querfaltung in zwei, je ein Substanzquantum enthaltende Kammern (2, 3) unterteilt wird, die Seite an Seite aneinander gelegt werden, wobei ein Faden (10) zwischen den Kammern (2, 3) in Form einer Schlaufe (14) eingelegt wird und anschließend die Quersiegelungen (7, 8) kopfseitig derart miteinander heißgesiegelt werden, daß beide Stränge der Fadenschlaufe (14) mit ihren freien Enden (12, 13) außen vorstehen und mit dem Etikett durch eine Verbindung verbunden werden, wobei die beiden Stränge der Fadenschlaufe (14) mit Abstand zueinander durch die querverlaufende Heißsiegelung (15) geführt werden und die Heißsiegelung diskontinuierlich derart ausgeführt wird, daß zwei kanalartige, zueinander beabstandete Bereiche (16, 17) zur Fadendurchführung frei bleiben, und wobei die einzelnen obigen Verfahrensschritte in mehreren Bahnen parallel zueinander durchgeführt werden.

8. Verfahren nach Anspruch 7, dadurch gekennzeichnet, daß die Verfahrensschritte zweibahnig durchgeführt werden und die ebene Bahn (21) zur Ausbildung eines Doppelschlauchs auf etwa vierfache Beutelbreite verbreitert wird, daß parallel und symmetrisch in gleichen Abständen zueinander zwei Reihen von Substanzquanten (24) auf der Bahn (21) positioniert werden, daß durch Umschlagen der Längsränder der breiten Bahn nach innen zur Längsmitte hin bis zur Berührung auf Stoß oder Überlappung sowie durch eine Mittel-Längs-Heißsiegelung (26) der Längsränder miteinander und mit dem korrespondierenden, darunter liegenden Teil der Bahn der Doppelschlauch mit zwei Reihen von Substanzquanten (24) gebildet wird, daß der Doppelschlauch anschließend durch einen Längsschnitt in der Mittel-Längs-Heißsiegelung (26) in zwei Einzelschläuche getrennt wird, daß in dem nächsten Verfahrensschritt in regelmäßigen, jeweils zwei Substanzquanten (24) erfassenden Abständen entsprechend der Längenabmessung der herzustellenden Beutel eine Heißsiegelung in Querrichtung an beiden Einzelschläuchen durchgeführt wird und die beiden nebeneinander angeordneten Einzelschläuche (28, 29) an den Quer-Heißsiegelungen (31) geschnitten, unter Einlegen des Fadens (10) quergefaltet und kopfseitig miteinander heißgesiegelt werden, wobei die beiden Stränge der Fadenschlaufe (14) mittels eines dachförmig gefalteten Etiketts miteinander verbunden werden.

9. Verfahren nach Anspruch 8, dadurch gekennzeichnet, daß vor dem Verfahrensschritt der Querfaltung die Längsrandsiegelung (19) nach innen umgefaltet wird derart, daß sie nach der Querfaltung im Innenraum (9) zwischen den beiden Kammern positioniert wird.

10. Verfahren nach einem der Ansprüche 8 oder 9, dadurch gekennzeichnet, daß die durch die Schlaufenbildung entstehenden freien Fadenenden (12, 13) von den Seiten gegeneinander verlaufend in eine dachförmige Etikettfaltung eingeführt und dort linienförmig durch Heißsiegelung am Etikett (11) befestigt werden, wobei die sich darunter erstreckenden Dachflächen des Etiketts (11) frei bleiben und nach Art eines Reiters auf das Kopfende (6) des Beutels bei innenliegender Fadenschlaufe (14) aufgesetzt wird.

11. Vorrichtung zur Durchführung des Verfahrens gemäß einem der Ansprüche 7 bis 10 mit nachfolgenden in Bearbeitungsrichtung hintereinander angeordneten Bearbeitungsstationen in zweibahniger, paralleler, nebeneinanderliegender Anordnung:
a) Materialrolle (22) für eine heißsiegelungsfähige Filterpapierbahn (21) zur Ausbildung eines Doppelschlauchs aus einer einzigen ebenen Materialbahn;
b) Zug- und Vorschubvorrichtung für die Filterpapierbahn (21);
c) Dosiervorrichtung (23) zur Ausbildung und zum Ablegen von Substanzquanten (24) auf der Filterpapierbahn (21) in zwei Reihen;
d) Falzeinrichtung, insbesondere mit Formschiene zur Herstellung eines Schlauchs;
e) Heißsiegeleinrichtung, insbesondere Heißsiegelwalzen (25) zur Ausbildung einer Längsnaht und zur Unterteilung des Schlauchs in einen Doppelschlauch;
f) Längsschneideeinrichtung (27), vorzugsweise mit Vorfalteinrichtung;
g) Falteinrichtung (40) zum Einschlagen der Längsrandsiegelung (19) nach innen;
h) Einrichtung zur Quersiegelung der beiden Einzelschläuche (28, 29);
i) Querschneidvorrichtung (32) zur Abtrennung von Schlauchstücken in beiden Einzelschläuchen (28, 29) mit jeweils zwei Substanzquanten (24);
j) Einrichtung (33) zum Auslegen eines Fadens (10);
k) Einrichtung (34) zur Ausbildung eines W-förmigen Bodenfalzes (5) mit Faltschwert (35);
l) Klemmeinrichtung, insbesondere Formbacken (36) zum Halten der Kopfenden (6) der Beutel unter Einschluß des im Innenraum (9) befindlichen Fadens;
m) Quersiegeleinrichtung (37) zur Heißsiegelung der Kopfenden (6) jedes Beutels derart, daß zwei kanalartige, zueinander beabstandete Bereiche (16, 17) zur Fadendurchführung frei bleiben und
n) Einrichtung (38) zur Anbringung des Etiketts (11) am Faden (10).

12. Vorrichtung nach Anspruch 11, gekennzeichnet durch einen Einfalter (40) zwischen dem Längsschneider (27) und der Quersiegeleinrichtung (30).

13. Vorrichtung nach Anspruch 11 oder 12, gekennzeichnet durch eine Vorrichtung zur Anbringung eines dachförmig gefalteten Etiketts (11) am Faden (10) durch Heißsiegeln.

## Claims

1. Twin-chamber infusion bag for a substance, especially tea, to be extracted by an infusion liquid, with two chambers (2, 3) lying side-by-side and each containing a quantity of the substance (24), said chambers being connected to one another at the base (4) via a transverse fold (5) and the top ends (6) of which are attached to one another by a connection in which a thread (10) is fastened to a label (11), the loop (14) of said thread being completely accommodated in the inner space between the two chambers (2, 3) and being able to be withdrawn by a tug on the label (11),
**characterised in that**
the top ends of each chamber (2, 3) are closed by a separate transverse heat seal (7, 8) and are inter-connected to one another by a further transverse heat seal (15) in which the thread (10) is led as a loop (14) on the inside between the two chambers (2, 3) lying side-by-side and the label (11) is connected to the two free thread ends (12, 13) arising from the formation of the loop and disposed on the outside; in that the two strands of the thread loop (14) are led through the transverse heat seal (15) at a spacing from one another; and in that the heat seal (15) is realised in such a manner that two duct-like regions (16, 17) at a spacing from one another remain free for the thread to be led through them, the thread loop (4) being able to be withdrawn by a tug on the label (11), a closed hanging loop (18) being formed for the bag.

2. Twin-chamber infusion bag according to claim 1, **characterised in that** the free thread ends (12, 13) are connected to a label strip which is folded roof-like.

3. Twin-chamber infusion bag according to claim 2, **characterised in that** the thread ends (12, 13) are inserted into the fold of the label (11) running towards one another and attached there, especially heat-sealed, the roof surfaces of the label (11) extending therebelow remaining free and being able to be placed in the manner of a rider on the top end (6) of the bag with the thread loop (14) lying inside.

4. Twin-chamber infusion bag according to one of claims 1 to 3, **characterised in that** the thread loop (14) is laid in a meander shape in the inner space (9) between the two chambers (2, 3).

5. Twin-chamber infusion bag according to one of claims 1 to 4, **characterised in that** it is produced from a material web which is able to be heat-sealed, especially a web of filter paper, and which is pushed inwards or folded (20) around its longitudinal axis and shaped by means of a longitudinal edge seal (19) into a tube which is divided by an approximately central transverse fold (5) into two inter-connected chambers (2, 3) whose top ends are closed by the transverse heat seal (7, 8) and are connected at the top end by a further transverse heat seal as a closing connection having an inner pull-out thread loop (14).

6. Twin-chamber infusion bag according to claim 5, **characterised in that** the longitudinal edge seal (19) is folded inwards.

7. Method for manufacturing, filling and closing twin-chamber infusion bags for a substance, especially tea, to be extracted by an infusion liquid, according to one of claims 1 to 6, from an initially flat web of the bag material, especially filter paper which may be heat-sealed, on which - if necessary after arching of the edges - positioned quantities (24) of the substance to be extracted are deposited at equal spacings, a continuous tube being then formed from the web (21), which tube, in a next process step, is subjected to heat sealing in a transverse direction at regular intervals, respectively taking two quantities (24) of the substance, corresponding to the longitudinal dimension of the bags to be produced, and is cut at the transverse heat seals (31) and divided by an approximately central transverse fold into two chambers (2, 3) each containing a quantity of the substance and disposed side-by-side, a thread (10) being inserted between the chambers (2, 3) in the form of a loop (14) and then the transverse seals (7, 8) being heat-sealed at the top end to one another in such a way that both strands of the thread loop (14) project outwards with their free ends (12, 13) and are connected to the label by a connection, the two strands of the thread loop (14) being led through the transverse heat seal (15) at a spacing from one another, and the heat-sealing being carried out in an intermittent manner in such a way that two duct-like regions (16, 17) at a spacing from one another remain free for the thread to be led through them, and the above individual method steps being carried out in a plurality of webs parallel to one another.

8. Method according to claim 7, **characterised in that** the method steps are carried out in a dual-track manner and the flat web (21) is widened to approximately four times the bag width to form a double tube; in that two rows of quantities (24) of the substance are positioned parallel and symmetrically at equal spacings from one another on the web (21); in that, by folding over the longitudinal edges of the wide web inwards towards the longitudinal centre point until they touch on impact or overlap, as well as by central longitudinal heat-sealing (26) of the longitudinal edges to one another and to the corresponding portion, lying thereunder, of the web, the double tube is formed with two rows of quantities (24) of the substance; in that the double tube is then divided into two individual tubes by a longitudinal cut in the central longitudinal heat seal (26); in that, in the next method step, heat sealing is carried out in a transverse direction on the two individual tubes at regular spacings each taking two quantities (24) of the substance, corresponding to the longitudinal dimension of the bags to be produced, and the two adjacent individual tubes (28, 29) being cut at the transverse heat seals (31), folded transversely with the thread (10) inserted and heat-sealed to one another at the top end, the two strands of the thread loop (14) being interconnected by means of a label folded roof-like.

9. Method according to claim 8, **characterised in that**, before the method step of transverse folding, the longitudinal edge seal (19) is folded over inwards in such a way that, after the transverse folding, it is positioned in the inner space (9) between the two chambers.

10. Method according to one of claims 8 or 9, **characterised in that** the free thread ends (12, 13) arising from the formation of the loop are inserted from the sides into a roof-like label fold running towards each other and are fastened there in a line to the label (11) by heat-sealing, the roof surfaces of the label (11) extending therebelow remaining free and being placed in the manner of a rider on the top end (6) of the bag with the thread loop (14) lying inside.

11. Device for carrying out the method according to one of claims 7 to 10 with the following processing stations disposed in succession behind one another in the processing direction, in a dual-track, parallel, adjacent layout;
a) material roll (22) for a web of filter paper (21) able to be heat-sealed, to form a double tube from a single flat material web;
b) pulling and feeding device for the web of filter paper (21);
c) metering device (23) to form and deposit quantities (24) of the substance on the filter paper web (21) in two rows;
d) folding device, especially with a shaping rail to produce a tube;
e) heat-sealing device, especially heat-sealing rollers (25) to form a longitudinal seam and to divide the tube into a double tube;
f) longitudinal cutting device (27), preferably with a pre-folding device;
g) folding device (40) for turning the longitudinal edge seal (19) inwards;
h) device for sealing transversely the two individual tubes (28, 29);
i) cross-cutting device (32) to separate tube pieces, having respectively two quantities (24) of the substance, in the two individual tubes (28, 29);
j) device (33) for laying out a thread (10);
k) device (34) for forming a W-shaped base fold (35), with a folding blade (35);
l) clamping device, especially form jaws (36) to hold the top ends (6) of the bags enclosing the thread located in the inner space (9);
m) transverse sealing device (37) for heat-sealing the top ends (6) of each bag in such a manner that two duct-like regions (16, 17) at a spacing from one another remain free for the thread to be led through them, and
n) device (38) for attaching the label (11) to the thread (10).

12. Device according to claim 11, **characterised by a** folding-in device (40) between the longitudinal cutter (27) and the transverse sealing device (30).

13. Device according to claim 11 or 12, **characterised by** a device for attaching a label (11), folded roof-like, to the thread (10) by heat-sealing.

## Revendications

1. Sachet d'infusion à deux compartiments destiné à une substance, notamment du thé, pouvant être lixiviée par un liquide d'infusion, comportant deux compartiments (2, 3) situés côte à côte contenant chacun un quantum de substance (24), qui sont reliés entre eux au niveau du fond (4) par l'intermédiaire d'un pliage transversal (5), et dont les extrémités supérieures (6) sont agrafées ensemble par une liaison à laquelle est fixé un fil (10) avec une étiquette (11), dont la boucle (14) de fil est entièrement logée dans l'espace intérieur entre les deux compartiments (2, 3) et peut être retirée par une traction exercée sur l'étiquette (11),
caractérisé en ce que
les extrémités supérieures de chaque compartiment (2, 3) sont fermées par un scellement thermique transversal séparé (7, 8), et sont reliées entre elles par un autre scellement thermique transversal (15), dans lequel le fil (10) est guidé intérieurement en tant que boucle (14) entre les deux compartiments (2, 3) situés côte à côte, et l'étiquette (11) étant reliée aux deux extrémités libres (12, 13) du fil disposées à l'extérieur résultant dé la formation de la boucle, en ce que les deux cordons de la boucle (14) de fil passent à un certain écartement l'un de l'autre a travers le scellement thermique transversal (15), et en ce que le scellement thermique (15) est réalisé de telle sorte que deux zones (16, 17) de type canal écartées l'une de l'autre restent libres pour le passage du fil, la boucle (4) de fil pouvant être retirée par une traction exercée sur l'étiquette (11), ce qui forme un oeillet d'accrochage fermé (18) pour le sachet.

2. Sachet d'infusion à deux compartiments selon la revendication 1, caractérisé en ce que les extrémités libres (12, 13) du fil sont reliées à une bande d'étiquette pliée en forme de toit.

3. Sachet d'infusion à deux compartiments selon la revendication 2, caractérisé en ce que les extrémités (12, 13) du fil s'étendant à l'opposé sont engagées à partir des côtés dans le pliage de l'étiquette (11), et fixées à ce niveau, notamment par un scellement thermique, les surfaces de toit de l'étiquette (11) qui s'étendent au-dessous restant libres, et pouvant être emboîtées comme un cavalier sur l'extrémité supérieure (6) du sachet avec la boucle (14) de fil située à l'intérieur.

4. Sachet d'infusion à deux compartiments selon l'une des revendications 1 à 3, caractérisé en ce que la boucle (14) de fil est placée en forme de méandres dans l'espace intérieur (9) entre les deux compartiments (2, 3).

5. Sachet d'infusion à deux compartiments selon l'une des revendications 1 à 4, caractérisé en ce qu'il est fabriqué à partir d'une bande de matériau pouvant être scellé thermiquement, notamment d'une bande de papier filtrant (21), qui est rabattue ou repliée (20) sensiblement au milieu autour de son axe longitudinal, et qui, au moyen d'un scellement de bord longitudinal (19), est formée en un boyau qui est subdivisé par un pliage transversal (5) sensiblement central en deux compartiments (2, 3) reliés entre eux, dont les extrémités supérieures sont fermées par le scellement thermique transversal (7, 8), et qui au niveau de l'extrémité supérieure (6), sont reliés par un autre scellement thermique transversal servant de liaison de fermeture à une boucle (14) de fil intérieure pouvant être retirée.

6. Sachet d'infusion à deux compartiments selon la revendication 5, caractérisé en ce que le scellement de bord longitudinal (19) est replié vers l'intérieur.

7. Procédé de fabrication, de remplissage et de fermeture de sachets d'infusion à deux compartiments destinés à une substance, notamment du thé, pouvant être lixiviée par un liquide d'infusion selon l'une des revendications 1 à 6, à partir d'une bande du matériau de sachet qui est dans un premier temps plane, notamment de matériau de papier filtrant pouvant être scellé thermiquement, sur laquelle - le cas échéant après incurvation de ses bords - des quanta positionnés de la substance (24) à lixivier sont déposés à intervalles réguliers, un boyau continu étant ensuite formé à partir de la bande (21) qui, dans une phase de procédé suivante, est soumis à intervalles réguliers à un scellement thermique en direction transversale, englobant à chaque fois deux quanta de substance (24) correspondant à la dimension en longueur du sachet à fabriquer, est découpé au niveau des scellements thermiques transversaux (31), et est subdivisé par un pliage transversal sensiblement central en deux compartiments (2, 3) contenant chacun un quantum de substance, qui sont placés côte à côte, un fil (10) étant inséré sous la forme d'une bouche (14) entre les compartiments (2, 3), et les scellements transversaux (7, 8) étant ensuite scellés thermiquement entre eux en partie supérieure de telle sorte que les extrémités libres (12, 13) des deux cordons de la bouche (14) de fil dépassent vers l'extérieur, et sont reliées à l'étiquette par une liaison, les deux cordons de la bouche (14) de fil passant à un certain écartement l'un de l'autre à travers le scellement thermique transversal (15), et le scehlement thermique étant réalisé de façon discontinue de telle sorte que deux zones (16, 17) de type canal écartées l'une de l'autre restent libres pour le passage du fil, et les différentes phases de procédé précitées étant effectuées sur plusieurs bandes parallèles entre elles.

8. Procédé selon la revendication 7, caractérisé en ce que les phases de procédé sont effectuées sur deux bandes, et que la bande plane (21) est élargie sensiblement au quadruple de la largeur du sachet afin de former un double boyau, en ce que deux rangées de quanta de substance (24) sont positionnés parallèlement et symétriquement aux mêmes écartements l'une de l'autre sur la bande (21), que le double boyau comportant deux rangées de quanta de substance (24) est formé par le rabat des bords longitudinaux de la bande large vers l'intérieur en direction du milieu longitudinal jusqu'à ce qu'ils se touchent ou se chevauchent, ainsi que par un scellement thermique longitudinal central (26) des bords longitudinaux entre eux et avec la partie correspondante de la bande située au-dessous, que le double boyau est ensuite séparé en deux boyaux individuels par une découpe longitudinale dans le scellement thermique longitudinal central (26), qu'au cours de la phase de procédé suivante un scellement thermique est effectué à intervalles réguliers dans la direction transversale des deux boyaux individuels, englobant à chaque fois deux quanta de substance (24) correspondant à la dimension en longueur des sachets à fabriquer, et que les deux boyaux individuels (28, 29) disposés l'un à côté de l'autre sont découpés au niveau des scellements thermiques transversaux (31), repliés transversalement en insérant le fil (10), et scellés thermiquement entre eux en partie supérieure, les deux cordons de la boucle (14,) de fil étant reliés entre eux au moyen d'une étiquette pliée en forme de toit.

9. Procédé selon la revendication 8, caractérisé en ce que, avant la phase de procédé du pliage transversal, le scellement de bord longitudinal (19) est replié vers l'intérieur de telle sorte que, après le pliage transversal, il soit positionné dans l'espace intérieur (9) entre les deux compartiments.

10. Procédé selon la revendication 8 ou 9, caractérisé en ce que les extrémités libres (12, 13) de fil résultant de la formation de la boucle s'étendant à l'opposé sont engagées à partir des côtés dans un pliage d'étiquette en forme de toit, où elles sont fixées de façon linéaire par un scellement thermique sur l'étiquette (11), les surfaces de toit de l'étiquette (11) qui s'étendent au-dessous restant libres, et pouvant être emboîtées comme un cavalier sur l'extrémité supérieure (6) du sachet avec la boucle (14) de fil située à l'intérieur.

11. Dispositif destiné à la mise oeuvre du procédé selon l'une des revendications 7 à 10, comportant des postes de traitement disposés successivement les uns derrière les autres dans le sens du traitement, et disposés en deux voies parallèlement les uns à côté des autres :
a) un rouleau de matériau (22) pour une bande de papier filtrant (21) pouvant être scellé thermiquement, destiné à former un double boyau à partir d'une seule bande plane de matériau ;
b) un dispositif de traction et d'avance pour la bande de papier filtrant (21) ;
c) un dispositif de dosage (23) destiné à former et à déposer des quanta de substance (24) en deux rangées sur la bande de papier filtrant (21) ;
d) une plieuse comportant notamment des rails profilé's pour la fabrication d'un boyau ;
e) un dispositif de scellement thermique, notamment des cylindres (25) de scellement thermique, destiné à former un joint longitudinal et à subdiviser le boyau en un double boyau ;
f) un dispositif de découpe longitudinale (27) comportant de préférence un dispositif de pliage préalable ;
g) une plieuse (40) destinée à replier le scellement de bord longitudinal (19) vers l'intérieur ;
h) un dispositif destiné au scellement transversal des deux boyaux individuels (28, 29) ;
i) un dispositif de découpe transversale (32) destiné à découper dans les deux boyaux individuels (28, 29) des portions de boyau contenant chacune deux quanta de substance (24) ;
j) un dispositif (33) destiné à l'insertion d'un fil (10) ;
k) un dispositif (34) destiné à former un pli de fond (5) en forme de W, comportant une lame de pliage (35) ;
l) un dispositif de serrage, notamment des mâchoires profilées (36), destiné à retenir les extrémités supérieures (6) des sachets, y compris le fil se trouvant dans l'espace intérieur (9);
m) un dispositif de scellement transversal (37) destiné au scellement thermique des extrémités supérieures (6) de chaque sachet de telle sorte que deux zones (16, 17) de type canal écartées l'une de l'autre restent libres pour le passage du fil ; et
n) un dispositif (38) destiné à la fixation de l'étiquette (11) au fil (10).

12. Dispositif selon la revendication 11, caractérisé par une plieuse (40) entre le dispositif de découpe longitudinale (27) et le dispositif de scellement transversal (30).

13. Dispositif selon la revendication 11 ou 12, caractérisé par un dispositif destiné à fixer par scellement thermique une étiquette (11) pliée en forme de toit au fil (10).
